# EUROPÄISCHE PATENTSCHRIFT

(11) **EP 1 391 964 B1**
(45) Veröffentlichungstag und Bekanntmachung des Hinweises auf die Patenterteilung: **07.12.2005**
(21) Anmeldenummer: 03018088.9
(22) Anmeldetag: 08.08.2003
(51) Int. Cl.: H01R 4/24, H01R 12/10

(54) **Elektrischer Verteiler**
Electrical distributor
Répartiteur électrique

(30) Priorität: 22.08.2002 DE 10238479
(43) Veröffentlichungstag der Anmeldung: 25.02.2004
(73) Patentinhaber: Wieland Electric GmbH, 96052 Bamberg (DE)
(72) Erfinder: Kager, German, 97514 Oberaurach-Kirchaich (DE); Stollberger, Ralf, 96173 Oberhaid-Staffelbach (DE); Ungermann, Heinz, 63589 Linsengericht (DE); Wagner, Wolfgang, 96194 Walsdorf (DE)
(74) Vertreter: Tergau & Pohl Patentanwälte

(56) Entgegenhaltungen:
- EP-A- 0 889 545
- EP-A- 1 071 162
- US-A- 4 902 241
- US-B1- 6 299 472

## Beschreibung

Die Verbindung betrifft einen elektrischen Verteiler mit einer Anzahl von Kontaktelementen zum Kontaktieren von elektrischen Leitern.

Aus dem Stand der Technik sind elektrische Verteiler mit einer Anzahl von Ein- und Ausgängen, insbesondere Installationsverteiler oder Verteilerboxen bekannt. Dabei sind die Ein- und Ausgänge intern nach bestimmten Vorgaben verdrahtet. Je nach Einsatz des Verteilers kann es sich dabei um eine Durchgangsverdrahtung mit vorgegebenen Ein- und Ausgängen, eine Tasterschaltung, eine Wechselschaltung, eine Relaisschaltung, eine Ausschaltung oder eine beliebige andere Innenverdrahtung handeln. Derartige Verteiler werden beispielsweise in Gehäuseinstallationen eingesetzt. Zumeist werden dabei standardisierte Verteilergehäuse verwendet, wobei die Innenverdrahtung in aufwändiger Art und Weise, beispielsweise mittels einzelner Leitungen, hergestellt wird. Die Kontaktierung der einzelnen Verdrahtungen untereinander erfolgt dabei beispielsweise über Lötkontakte oder Mehrfachkontaktierungen in den Anschlussklemmen der zu- und abgehenden Steckverbinder.

Die US 5,722,851 zeigt einen Verteiler mit Kontaktelementen zum Anschluss von übereinander liegenden Flachbandkabel-Paketen. Die Flachbandkabel-Pakete sind dabei zwischen Ober- und Unterteil eines Gehäuses verklemmt. Die DE 100 44 260 A1 zeigt eine Zweigverbindungseinrichtung, bei dem Klemmkontakte übereinander angeordnete Drähte miteinander verbinden. Die FR 26 47 969 A1 zeigt ein Kontaktelement in Polygonform mit nach oben und unten zeigenden Kontaktierungsarmen, welche Anschlussschlitze aufweisen. Aus der EP 1 071 162 A1 ist ein Verteiler mit sich kreuzenden Leitungen bekannt, bei welchem die miteinander zu kontaktierenden Leiter entweder durch Nieten oder durch Widerstandsschweißen oder durch Piercing-Kontakte miteinander verbunden werden. Aus der US 6,299,472 B1 ist ein Verteiler bekannt mit Kontaktelementen mit voneinander abgewandten Schneid-Klemm-Stellen. Aus der US 4,902,241 sind schließlich sehr robuste im Querschnitt quadratische Kontaktelemente zur Verbindung zweier kreuzförmig übereinander liegender Leiter bekannt.

Aus der EP 0 889 545 A2 ist schließlich ein Verteiler mit den Merkmalen des Oberbegriffs des Anspruchs 1 bekannt. Nachteilig bei diesem Verteiler ist die matrixartige Anordnung der Kontaktsstellen nebeneinander, die sehr viel Platz beansprucht. Außerdem sind die plattenförmigen Schneidmesser bei diesem elektrischen Verteiler wenig biegestabil, weshalb sie kraftschlüssig in den Wandelementen des Verteilers verpresst werden müssen.

Ausgehend hiervon liegt der Erfindung die Aufgabe zugrunde, einen elektrischen Verteiler mit stabileren Kontaktelementen zu versehen und ihn zugleich platzsparender zu gestalten.

Diese Aufgabe wird durch einen elektrischen Verteiler mit den Merkmalen des Anspruchs 1 gelöst.

Die Erfindung betrifft einen elektrischen Verteiler, der erfindungsgemäß eine Anzahl von Eingangs- und Ausgangskontakten, Aufnahmeelemente für die zur Innenverdrahtung des Verteilers verwendeten elektrischen Leiter und eine Anzahl von erfindungsgemäßen Kontaktelementen zur Kontaktierung der elektrischen Leiter untereinander umfasst. Die Aufnahmeelemente sind dabei als Aufnahmetaschen ausgebildet. Vorteilhafterweise weist jede Aufnahmetasche dabei zwei gegenüberliegende Seitenflügel auf, zwischen denen ein Aufnahmeraum für einen elektrischen Leiter gebildet wird. Vorteilhafterweise weisen die Seitenflügel der Aufnahmetaschen zusätzliche Ausnehmungen derart auf, dass sich ein Leitungskanal bildet, der quer zum Aufnahmeraum verläuft. Eine besonders sichere Verdrahtung ist dadurch möglich, dass der Anschlussverbinder zwischen den Seitenflügeln der Aufnahmetasche verklemmt ist.

In einem solchen elektrischen Verteiler werden erfindungsgemäße Kontaktelemente verwendet. Durch die kompakte Bauart der Kontaktelemente wird eine optimale Raumausnutzung im Verteiler ermöglicht. Die sichere und zuverlässige Kontaktierung von Leitern durch die Kontaktelemente ermöglicht eine sehr einfache, übersichtliche und kostengünstige Innenverdrahtung des Verteilers.

Das erfindungsgemäße Kontaktelement besteht aus elektrisch leitendem Material und weist zwei sich gegenüberliegenden Freienden und eine Anzahl von sich paarweise gegenüberliegenden Seitenflächen auf. Darüber hinaus umfasst das Kontaktelement in den Seitenflächen eines ersten Seitenflächenpaars angeordnete Klemmstellen zur Kontaktierung eines ersten Leiters an dem ersten Freiende, sowie in den Seitenflächen eines zweiten Seitenflächenpaars angeordnete zweite Klemmstellen zur Kontaktierung eines zweiten Leiters am gegenüberliegenden zweiten Freiende. Ein wesentlicher Grundgedanke der Erfindung liegt darin, ein Kontaktelement zu schaffen, das eine äußerst kompakte Bauform aufweist, die es ermöglicht, eine Anzahl elektrischer Leitungen auf engstem Raum miteinander elektrisch zu verbinden. Dies wird dadurch erreicht, dass das Kontaktelement als ein integrales Bauteil vorgesehen ist, das allein durch die Ausgestaltung seines Grundkörpers, d.h. also ohne zusätzliche Funktionsteile, die elektrische Kontaktierung mehrerer elektrischer Leiter und gleichzeitig die Herstellung einer elektrischen Verbindung zwischen den angeschlossenen Leitern gewährleistet.

Da die anzuschließenden Leiter jeweils von Klemmstellen kontaktiert werden, die in verschiedenen Seitenflächen angeordnet sind, können Leiter angeschlossen werden, die in verschiedenen Richtungen auf das Kontaktelement zulaufen.

Da die Klemmstellen jeweils zu unterschiedlichen Freienden des Kontaktelements hin wirken, können auch zueinander versetzt angeordnete, beispielsweise übereinander verlaufende bzw. sich kreuzende elektrische Leiter miteinander kontaktiert werden.

In einem besonders bevorzugten Ausführungsbeispiel nach Anspruch 2 umfasst der Verteiler eine Anzahl von in Verteilerlängsrichtung parallel zueinander verlaufenden Längsleitern. Diese Längsleiter können Durchgangsleitungen sein (Anspruch 3), also beispielsweise einen Eingang und einen Ausgang einer Durchgangsverdrahtung miteinander verbinden. Parallel zu den Durchgangsleitungen können auch Blindleitungen vorgesehen (Anspruch 4), mit deren Hilfe es möglich ist, eine beliebige Innenverdrahtung im Verteiler herzustellen. Blindleiter dienen nicht der Verdrahtung von Eingängen und Ausgängen, sondern zum Verbinden paralleler Leitungen untereinander.

Zur Führung eines Längsleiters im Verteiler sind mehrere Aufnahmetaschen in Verteilerlängsrichtung derart angeordnet, dass deren Aufnahmeräume eine Führung ausbilden (Anspruch 5). Besonders vorteilhaft ist es, wenn die Aufnahmetaschen nicht nur in Verteilerlängsrichtung, sondern auch quer dazu in geradlinigen Reihen angeordnet sind. Dadurch bilden die Aufnahmeräume Führungen für mehrere parallel zueinander verlaufende Längsleiter (Anspruch 6). Die Zahl der im Verteiler verlaufenden Längsleiter ist dabei nicht begrenzt.

Zusätzlich zu den in Verteilerlängsrichtung verlaufenden Längsleitern umfasst der Verteiler eine Anzahl von senkrecht zu den Längsleitern verlaufenden Abgangsleitern (Anspruch 7). Diese Abgangsleiter dienen dem Anschluss der im Verteiler vorgesehenen Eingangs- und Ausgangskontakte, beispielsweise Installationssteckverbinder. Zu diesem Zweck sind die Abgangsleitungen unter Ausbildung von speziellen Schaltungen im Inneren des Verteilers in bestimmten Aufnahmen durch Einstecken eines erfindungsgemäßen Kontaktelements mit den Längsleitungen elektrisch verbunden.

Vorteilhafterweise liegen die Abgangsleiter in den von den Aufnahmetaschen gebildeten Leitungskanälen ein (Anspruch 8). Durch mehrere benachbart angeordnete Aufnahmetaschen, in deren Seitenflächen sich jeweils eine Ausnehmung zur Aufnahme eines Abgangsleiters befindet, wird für jeden Abgangsleiter ein Leitungskanal gebildet, der sich über mehrere Aufnahmetaschen hin erstreckt und als Führung und Lagesicherung des Abgangsleiters dient. Sind die Ausnehmungen dabei U-förmig ausgebildet, wird eine besonders sichere Führung der Abgangsleiter erreicht.

In einem besonders bevorzugten Ausführungsbeispiel nach Anspruch 9 verbindet das erfindungsgemäße Kontaktelement jeweils einen Längsleiter mit einem Abgangsleiter. Zu diesem Zweck ist das Kontaktelement im Aufnahmeraum der Aufnahmetasche angeordnet, in der sich die zu kontaktieren Leiter kreuzen (Anspruch 10). Erfindungsgemäß ist es möglich, die sich im Verteiler kreuzenden Leiter an einem beliebigen Kreuzungspunkt durch Verwendung eines erfindungsgemäßen Kontaktelements miteinander zu kontaktieren. Dazu ist ein vorteilhafterweise kückenloses Raster von Aufnahmeelementen vorgesehen, in das Längs- und Querleiter eingelegt werden können.

Durch die Verwendung der Kontaktelemente im Verteiler lässt sich eine besonders einfache und dabei sehr sichere Kontaktierung der Innenverdrahtung gewährleisten. Durch die kompakte Bauart der Kontaktelemente kann das Verteilergehäuse besonders flach ausgeführt werden und ist insbesondere für eine automatisierte Fertigung geeignet.

Vorteilhafterweise ist eine Vielzahl von Aufnahmetaschen vorgesehen, die derart angeordnet sind, dass jeder Abgangsleiter an jeden beliebigen Längsleiter anschließbar ist (Anspruch 11).

Besonders vorteilhaft ist ein Verteiler nach Anspruch 12, dessen Längsleiter und/oder Abgangsleiter aus Stegleitungen besteht. Hierdurch werden die parallelen Leitungen bereits auf dem vorgesehenen Abstand gehalten und müssen einfach nur in die entsprechenden Führungen eingelegt bzw. eingedrückt werden. Hierfür sind die Ränder der Aufnahmetaschen so scharfkantig ausgebildet, dass sie die Isolierstege der Flachleitungen durchstoßen können. Dadurch wird eine besonders einfache und schnelle Innenverdrahtung möglich.

Von besonderem Vorteil ist es weiterhin, wenn sämtliche Ein- und Ausgänge des Verteilers steckbar sind. Zu diesem Zweck sind die Ein- und Ausgangskontakte des Verteilers als Steckverbinderkontakte ausgebildet (Anspruch 13). Durch diese Steckbarkeit wird eine Zeiteinsparung bei der Montage sowie eine schnelle Reaktionsfähigkeit bei Änderungen der Installation erzielt.

Ein besonders einfach herzustellender Verteiler weist eine Grundplatte auf, auf der die Aufnahmeelemente angeordnet sind (Anspruch 14). Die Grundplatte ist vorzugsweise aus Kunststoff gespritzt. Bei einer besonders preiswert herstellbaren Ausgestaltung sind Aufnahmeelemente aus Kunststoff auf die Grundplatte aufgespritzt, also einstückig angeformt.

Nach der Lehre des Anspruchs 15 weist der erfindungsgemäße Verteiler einen Deckel auf, der mit der Grundplatte, beispielsweise über eine Rast- oder Schraubverbindung verbunden ist. Der Deckel weist dabei Halteelemente, insbesondere in Form von Haltenoppen, auf derart, dass die Halteelemente gegenüber den an der Grundplatte angeordneten Aufnahmeelementen angeordndet sind. Ist der Deckel mit der Grundplatte verbunden, verhindern die Halteelemente zusätzlich ein Herausrutschen der in den Aufnahmeelementen einliegenden Leiter.

Der Verteiler ist vorteilhafterweise derart ausgestaltet, dass dass Grundplatte und Deckel ein Gehäuse zur berührungsgeschützten Aufnahme der Verdrahtung bilden (Anspruch 16).

Vorteilhafterweise weist das Kontaktelement genau zwei Seitenflächenpaare auf (Anspruch 17). Ist in jeder der Seitenflächen eine Klemmstelle angeordnet, so ergeben sich zwei Klemmstellenpaare, die insgesamt zwei elektrische Leiter kontaktieren. Sollen mit einem Kontaktelement mehr als zwei Leiter angeschlossen werden, können beispielsweise auch drei Seitenflächenpaare vorgesehen sein.

Besonders vorteilhaft ist die Ausgestaltung nach Anspruch 18, wonach das Kontaktelement einen im Wesentlichen quadratischen Querschnitt aufweist. Mit anderen Worten weist das Kontaktelement zwei identische Seitenflächenpaare auf. Das sich dadurch ergebende vollkommen symmetrisch aufgebauten Kontaktelement hat den Vorteil, dass es besonders in standardisierten Einbauumgebungen verwendet werden kann.

Zur Aufnahme des anzuschließenden Leiters weist das Kontaktelement nach der Lehre des Anspruchs 19 an seinen Freienden Aufnahmeöffnungen auf. Eine besonders einfache und robuste Ausführungsform der Erfindung sieht vor, dass sich die Aufnahmeöffnung jeweils über die gesamte das Freiende bildende Stirnseite des Anschlussgehäuses erstreckt.

Die Kontaktierung der elektrischen Leiter erfolgt dabei über Schneidklemmen, wodurch eine besonders sichere und zuverlässige Kontaktierung möglich wird (Anspruch 20). Mit dem erfindungsgemäßen Kontaktelement können vorzugsweise isolierte elektrische Leiter angeschlossen werden. Besonders vorteilhaft ist die Verwendung des Kontaktelements bei Flachleitungen, bei denen der Abstand der parallelen Leitungen bereits vorgegeben ist und die sich durch ihre Steifigkeit besonders gut in den Klemmaufnahmen verklemmen lassen. Das erfindungsgemäße Kontaktelement kann zur Kontaktierung isolierter und nichtisolierter elektrischer Leiter zum Einsatz kommen, wenn die Leiter eine Schneidklemmkontaktierung ermöglichen. Die Klemmstelle kann jedoch auch als Schraub-, Federkraft- oder Piercing-Klemmstelle ausgebildet sein.

Die Schneidklemmen sind dabei vorteilhafterweise paarweise angeordnet (Anspruch 21). Mit anderen Worten ist jeweils eine Schneidklemme in einer ersten Seitenfläche angeordnet, die gegenüber einer zweiten Seitenfläche angeordnet ist, in der eine weitere Schneidklemme angeordnet ist. Somit ist jeweils einem Seitenflächenpaar ein Schneidklemmenpaar zugeordnet. Ein anzuschließender elektrischer Leiter wird zu Bildung einer besonders sicheren Kontaktierung in relativ kurzem Abstand zweimal kontaktiert, nämlich von den Schneidklemmen eines Schneidklemmenpaares.

Um den aufzunehmenden Leiter zu kontaktieren, weist die Schneidklemme nach der Lehre des Anspruchs 22 wenigstens eine Schneidfläche auf. Je nachdem ob die Schneidklemme dem ersten oder dem zweiten Schneidklemmenpaar angehört, weist die Schneidfläche dabei zum ersten bzw. zweiten Freiende hin. Die Schneidfläche ist vorzugsweise derart dimensioniert, dass sie die Isolierung des anzuschließenden Leiters beim Kontaktieren vollständig durchdringt, und im bzw. am Leiterkern zur Bildung eines elektrischen Kontaktes anliegt.

Zur sicheren Halterung des anzuschließenden Leiters weist die Schneidklemme eine Klemmaufnahme auf (Anspruch 23). Diese Klemmaufnahme erstreckt sich dabei vorzugsweise in Seitenflächenlängsrichtung, also von der Aufnahmeöffnung des einen Freiendes hin zum anderen Freiende.

Eine besonders sichere Kontaktierung wird gewährleistet, wenn die Schneidklemme zwei Klemmschenkel aufweist (Anspruch 24). Die zwischen den zwei Klemmschenkeln gebildete Klemmaufnahme erstreckt sich dabei von der Aufnahmeöffnung in Seitenflächenlängsrichtung. Da jeweils zwei Schneidklemmen ein zusammenwirkendes Schneidklemmenpaar bilden, wird der anzuschließende Leiter also zwischen insgesamt vier Klemmschenkeln verklemmt, wodurch eine hohe Klemmsicherheit gewährleistet ist.

Damit die Kontaktierung des Leiters auch unter ungünstigen Umgebungsbedingungen, wie beispielsweise leicht schräg verlaufenden Leitern, sicher erfolgen kann, weist jeder Klemmschenkel eine eigene Schneidfläche auf (Anspruch 25). Die einzelnen Schneidflächen verlaufen dabei schräg zur Seitenflächenlängsrichtung, so dass sich neben der Schneidkontaktierung auch eine Führung des Leiters in die Klemmaufnahme hinein ergibt.

Fertigungstechnisch besonders günstig ist ein Kontaktelement nach der Lehre des Anspruchs 26, wonach Klemmschenkel und Klemmaufnahme durch Ausstanzen der Seitenflächen gebildet sind. Vorteilhafterweise wird für die Herstellung des gesamten Kontaktelements ein Blechteil verwendet, welches in einem Stanz-Biegeverfahren hergestellt wird. Die elektrische Leitfähigkeit des Kontaktelements kann durch geeignete Materialauswahl variiert werden.

Eine besonders vorteilhafte Herstellung der Innenverdrahtung des elektrischen Verteilers wird nachfolgend beschrieben. In einer Ausgangsposition liegen die Längsleiter in den Aufnahmeräumen der Aufnahmetaschen ein. Zur Herstellung der Innenverdrahtung des Verteilers sind Abgangsleitungen vorgesehen, die vorteilhafterweise senkrecht zu den Längsleitern verlaufen. An den Stellen, an denen ein elektrischer Kontakt zwischen einem Längsleiter und einem Abgangsleiter erforderlich ist, wird ein erfindungsgemäßes Kontaktelement derart in ein Halteelement eingedrückt, dass ein bereits im Halteelement angeordneter Längsleiter kontaktiert wird. Das Eindrücken des Kontaktelements in das Halteelement kann dabei manuell als auch automatisiert erfolgen. Nach dem Eindrücken des Kontaktelements ist dieses mit seinem einen Freiende mit dem Längsleiter elektrisch verbunden. Das gegenüberliegende andere Freiende des Kontaktelements weist einen weiteren Schneidklemm-Anschluss auf, wobei das freie Schneidklemmenpaar zur Kontaktierung eines quer zum Längsleiter verlaufenden Abgangsleiters frei ist. Ein entsprechender Abgangsleiter muss daher lediglich auf das noch nicht kontaktierte Freiende des Anschlussverbinders aufgedrückt werden. Durch das Aufdrücken der Abgangsleitung in das Kontaktelement wird die Abgangsleitung kontaktiert und in der Klemmaufnahme fixiert. Gleichzeitig liegt die Abgangsleitung in dem durch die Ausnehmung in den Seitenflächen gebildeten Führungskanal ein. Das Eindrücken der Abgangsleitung in das Kontaktelement kann wiederum manuell oder automatisch erfolgen.

Anhand der in den Zeichnungen dargestellten Ausführungsbeispiele ist die Erfindung näher beschrieben. Es zeigen:
- Fig. 1: eine perspektivische Ansicht eines erfindungsgemäßen Kontaktelements,
- Fig. 2: eine Draufsicht auf das Kontaktelement in Fig. 1,
- Fig. 3: eine Frontalansicht des Kontaktelements in Fig. 1,
- Fig. 4: eine Draufsicht auf einen erfindungsgemäßen 5-poligen elektrischen Verteiler,
- Fig. 5: eine Draufsicht auf einen erfindungsgemäßen 4-poligen elektrischen Verteiler mit Blindleitungen, und
- Fig. 6: eine perspektivische Teilansicht des Verteilers in Fig. 5.

Fig. 1 zeigt eine perspektivische Seitenansicht eines erfindungsgemäßen Kontaktelements 1. Das Kontaktelement 1 besteht im Wesentlichen aus einem Grundkörper 2, welcher an seinen beiden Endseiten durch ein vorderes Freiende 3 und ein hinteres Freiende 4 abgeschlossen wird. Der Grundkörper 2 besteht aus vier Seitenflächen, wobei die vordere Seitenfläche 5 mit der hinteren Seitenfläche 6 und die obere Seitenfläche 7 mit der unteren Seitenfläche 8 jeweils ein Seitenflächenpaar bilden. Das Kontaktelement 1 ist einstückig ausgebildet.

Zur Kontaktierung eines elektrischen Leiters (nicht abgebildet) am vorderen Freiende 3 des Kontaktelements 1 ist in der oberen Seitenfläche 7 eine Klemmstelle in Form einer Schneidklemme 9 angeordnet. Die Schneidklemme 9 weist dabei eine Klemmaufnahme 10 auf, die sich in der Seitenfläche 7 in Seitenflächenlängsrichtung 11 erstreckt. Die Schneidklemme 9 weist zwei Klemmschenkel 12 auf, die jeweils eine schräg zur Seitenflächenlängsrichtung 11 verlaufende Schneidfläche 13 aufweisen, die zum vorderen Freiende 3 hinweist. Die Klemmaufnahme 10 geht im Bereich der Schneidflächen 13 der Schneidklemme 9 in die am vorderen Freiende 3 vorgesehene Aufnahmeöffnung 14 über.

Entsprechend der ersten Schneidklemme 9, die sich in der oberen Seitenfläche 7 befindet, weist auch die untere Seitenfläche 8 eine Schneidklemme auf. Diese zweite Schneidklemme 15 entspricht in ihrem Aufbau der ersten Schneidklemme 9. Beide Schneidklemmen 9, 15 bilden ein erstes Schneidklemmenpaar, das die Kontaktierung eines elektrischen Leiters am vorderen Freiende 3 des Kontaktelements 1 ermöglicht.

Zum Anschluss eines elektrischen Leiters am vorderen Freiende 3 wird dieser in Richtung auf das Kontaktelement 1 hin geführt. Es ist jedoch gleichfalls möglich, das Kontaktelement 1 in Richtung auf einen elektrischen Leiter hin zu bewegen. In beiden Fällen wird der quer zur Seitenflächenlängsrichtung 11 verlaufende elektrische Leiter in der Aufnahmeöffnung 14 des vorderen Freiendes 3 derart aufgenommen, dass der Leiter zwischen den vier Schneidflächen 13 der beiden Schneidklemmen 9, 15 fixiert wird. Bei einer weiteren Bewegung von Leiter und Kontaktelement 1 aufeinander zu wird die Isolierung des elektrischen Leiters durch die Schneidflächen 13 durchtrennt, bis schließlich die Schneidflächen 13 am elektrisch leitenden Leiterkern anliegen und dort einen elektrischen Kontakt herstellen. Gleichzeitig wird der anzuschließende Leiter in den Klemmaufnahmen 10 der oberen und unteren Seitenfläche 7, 8 sicher verklemmt.

Das dem vorderen Freiende 3 gegenüberliegende hintere Freiende 4 weist ebenfalls ein Schneidklemmenpaar auf, welches der Kontaktierung eines elektrischen Leiters am hinteren Freiende 4 dient. Dieses zweite Schneidklemmenpaar ist zum ersten Schneidklemmenpaar 9, 15 völlig identisch aufgebaut. Lediglich besteht hier der Unterschied, dass die Schneidklemmen 16, 17 des zweiten Schneidklemmenpaars nicht in der oberen bzw. unteren Seitenfläche 7, 8 des Kontaktelements 1, sondern in der vorderen und hinteren Seitenfläche 5, 6 angeordnet sind. Durch die sich daraus ergebende Symmetrie ist es möglich, zwei in parallel zueinander angeordneten Leiterebenen verlaufende elektrische Leiter zu kontaktieren, die um 90° zueinander versetzt angeordnet sind. Sobald die elektrischen Leiter durch das Kontaktelement 1 kontaktiert sind, ist damit gleichzeitig eine elektrische Verbindung zwischen den beiden Leitern hergestellt. Zu diesem Zweck dienen die Seitenflächen 5, 6, 7, 8 gleichzeitig als Stromschienen.

In den Fig. 2 und 3 ist der symmetrische Aufbau des Kontaktelements 1 nochmals verdeutlicht. Die Seitenflächenpaare 5, 6; 7, 8 sind derart dimensioniert, dass der Grundkörper 2 einen im Wesentlichen quadratischen Querschnitt aufweist.

Fig. 4 zeigt eine Draufsicht auf einen elektrischen Verteiler 20 gemäß der vorliegenden Erfindung. Der elektrische Verteiler 20 besteht im Wesentlichen aus einer Grundplatte 21, auf der sämtliche Verteilerelemente, Aufnahmetaschen, Installationssteckverbinder usw. angebracht sind. Die Grundplatte bildet mit dem Deckel (nicht abgebildet) das Verteilergehäuse. Im hier gezeigten Ausführungsbeispiel handelt es sich um einen fünfpoligen elektrischen Verteiler 20 mit fünf Durchgangsleitungen 22, die in Verteilerlängsrichtung 23 angeordnet sind. An den beiden Stirnseiten 24, 25 des Verteilers 20 sind die Durchgangsleitungen 22 jeweils an einen Steckverbinder-Anschlusskontakt 26 angeschlossen. Bei den fünf Durchgangsleitungen 22 handelt es sich um drei Phasenleiter (L1,L2,L3) 27, 28, 29, einen Nullleiter (N) 30 sowie den mittig angeordneten Schutzleiter 31. Im Ausführungsbeispiel weist der Verteiler 20 sechs weitere Steckverbinder-Abgangskontakte 32 auf, die an einer Längsseite 33 des Verteilers 20 angebracht sind. Selbstverständlich können die dreipoligen Abgangskontakte 32 je nach Einsatzzweck auch an der gegenüberliegenden Längsseite des Verteilers 20 oder wechselseitig angebracht werden. Die dreipoligen Abgangskontakte 32 sind mit den in Verteilerlängsrichtung 23 verlaufenden Durchgangsleitern 22 durch Abgangsleiter 34 verbunden, die senkrecht zu den Durchgangsleitern 22 verlaufen.

Auf der Grundplatte 21 sind eine Vielzahl von taschenförmigen Aufnahmeelementen angeordnet. Diese Aufnahmetaschen 35 sind dabei sowohl in Verteilerlängsrichtung 23 nebeneinander, als auch in Verteilerquerrichtung 36 untereinander angeordnet. Jede Aufnahmetasche 35 weist einen Aufnahmeraum 37 für einen in Verteilerlängsrichtung 23 verlaufenden Durchgangsleiter 22 auf. Durch die Vielzahl der nebeneinander angeordneten Aufnahmetaschen 35 werden somit parallel zueinander verlaufende Aufnahmekanäle für Längsleiter gebildet.

Die zum Anschluss der dreipoligen Abgangskontakte 32 an die Durchgangsleiter 22 vorgesehenen in Verteilerquerrichtung 36 verlaufenden Abgangsleiter 34 sind dabei mit ihrem Anschlussende 38 im jeweiligen Abgangskontakt 32 angeschlossen. Zur Führung der Abgangsleiter 34 im Verteiler 20 sind diese ebenfalls in die Aufnahmetaschen 35 eingelegt. Zu diesem Zweck weisen die gegenüberliegenden Seitenflügeln 39 der Aufnahmetaschen 35 Ausnehmungen 40 zum Einlegen der Abgangsleiter 34 auf, so dass sich auch für die Abgangsleiter 34 ein Leitungskanal ergibt. An ihrem Kontaktende 41 sind die Abgangsleiter 34 mittels eines Kontaktelements 1 mit den Durchgangsleitern 22 verbunden. Im gezeigten Ausführungsbeispiel sind dabei jeweils der Nullleiter 30, der Schutzleiter 31 und ein Phasenleiter 27, 28, 29 als Abgangsleiter 34 vorgesehen, und mit den entsprechenden Durchgangsleitern 22 kontaktiert. Die Abgangsleiter 34 müssen jedoch nicht notwendigerweise an ihrem Ende kontaktiert werden. Die Abgangsleiter 34 können an jedem beliebigen Kreuzungspunkt zweier Leiter, beispielsweise auch in ihrer Mitte oder auch mehrfach zur Erzeugung einer bestimmten Schaltung kontaktiert sein.

Fig. 5 zeigt ein weiteres Ausführungsbeispiel eines elektrischen Verteilers gemäß der vorliegenden Erfindung. Grundsätzlich können Verteiler mit einer beliebigen Anzahl Ein- und Ausgängen und einer beliebigen Anzahl von Leitern nach der Erfindung ausgestaltet sein. Der abgebildete vierpolige Verteiler 42 weist vier zwischen zwei Steckverbinder-Anschlusskontakten 26 verlaufende Durchgangsleitungen 22, nämlich zwei Phasen (L1,L2) 27, 28, einen Nullleiter (N) 30 sowie einen Schutzleiter 31 auf. Darüber hinaus umfasst der gezeigte Verteiler 42 zwei parallel zu den Durchgangsleitern 22 verlaufende Blindleiter 43. Die wiederum vorgesehen dreipoligen Steckverbinder-Abgangskontakte 32 sind mit Hilfe der Abgangsleiter 34 an die Längsleiter 22, 43 angeschlossen. Durch die Verwendung von Blindleitern 43 ist es möglich, beliebige Verdrahtungen vorzunehmen. So können nicht nur die dreipoligen Abgangskontakte 34 mit den Durchgangsleitern 22 verbunden werden. Es ist auch möglich, die einzelnen Abgangskontakte 34 untereinander zu verdrahten und damit ein Potential weiterzuleiten.

Zur Führung der Durchgangsleiter 22 und Abgangsleiter 43 sind auf der Grundplatte 21 in Verteilerlängsrichtung 23 als auch in Verteilerquerrichtung 36 wiederum eine Anzahl von Aufnahmetaschen 35 vorgesehen, die mit anderen Worten die Kreuzungspunkte einer Art Gitters darstellen, wobei sich jeder Gitterpunkt an einer Kreuzung zwischen einem Längsleiter 22, 43 und einem quer verlaufenden Abgangsleiter 34 befindet. Da für jeden Abgangskontakt 32 im elektrischen Verteiler 20 nur ein Schutzleiteranschluss notwendig ist, ist zum Abgriff der Schutzleiter-Durchgangsleitung 31, wie bereits im vorhergehenden Ausführungsbeispiel, jeweils nur eine Aufnahmetasche pro Abgangskontakt 32 vorgesehen.

Fig. 6 zeigt eine perspektivische Detailansicht des elektrischen Verteilers 20 aus Fig. 5. Hieraus wird der Aufbau der Aufnahmetaschen 35 besonders deutlich. Jede Aufnahmetasche 35 weist zwei gegenüberliegende Seitenflügel 39 auf, die zwischen sich einen Aufnahmeraum 37 für einen Längsleiter 22, 43 bilden. So liegt beispielsweise der erste Blindleiter 44 in den Aufnahmeräumen 37 der nebeneinander angeordneten Aufnahmetaschen 35 wie in einer Führung ein.

Zur Kontaktierung von Abgangsleitern 34 sind in die Aufnahmetaschen 35 die Anschlussverbinder 1 gemäß der Erfindung eingesteckt derart, dass sie mit ihrem hinteren Freiende 4 den ersten Blindleiter 44 kontaktieren. Die Kontaktelemente 1 sind dabei derart dimensioniert, dass sie zwischen den Seitenflügeln 39 der Aufnahmetaschen 35 verklemmen. In die Aufnahmeöffnung 14 des vorderen Freiendes 3 des Anschlussverbinders 1 kann dann eine Abgangsleitung 34 eingedrückt werden. Die Seitenflügel 39 der Aufnahmetasche 35 weisen dabei U-förmige Ausnehmungen 40 auf und sind derart angeordnet, dass der kontaktierte Abgangsleiter 34 von der Kontaktierungsstelle zum dreipoligen Abgangskontakt 32 hin in einer Art Leitungskanal verläuft.

### Bezugszeichenliste

- 1: Kontaktelement
- 2: Grundkörper
- 3: vorderes Freiende
- 4: hinteres Freiende
- 5: vordere Seitenfläche
- 6: hintere Seitenfläche
- 7: obere Seitenfläche
- 8: untere Seitenfläche
- 9: erste Schneidklemme
- 10: Klemmaufnahme
- 11: Seitenflächenlängsrichtung
- 12: Klemmschenkel
- 13: Schneidfläche
- 14: Aufnahmeöffnung
- 15: zweite Schneidklemme
- 16: dritte Schneidklemme
- 17: vierte Schneidklemme
- 20: fünfpoliger Verteiler
- 21: Grundplatte
- 22: Durchgangsleitung
- 23: Verteilerlängsrichtung
- 24: Stirnseite
- 25: Stirnseite
- 26: Anschiusskontakt
- 27: erster Phasenleiter
- 28: zweiter Phasenleiter
- 29: dritter Phasenleiter
- 30: Nullleiter
- 31: Schutzleiter
- 32: Abgangskontakt
- 33: Verteilerlängsseite
- 34: Abgangsleiter
- 35: Aufnahmetasche
- 36: Verteilerquerrichtung
- 37: Aufnahmeraum
- 38: Anschlussende
- 39: Seitenflügel
- 40: Ausnehmung
- 41: Kontaktende
- 42: vierpoliger Verteiler
- 43: Blindleiter
- 44: erster Blindleiter

## Patentansprüche

1. Elektrischer Verteiler (20, 42)
- mit einer Anzahl von Eingangs- und Ausgangskontakten (26, 32),
- mit Aufnahmeelementen (35) für zur internen Verdrahtung der Eingangs- und Ausgangskontakte (26, 32) vorgesehene elektrische Leiter, wobei die Aufnahmeelemente (35) als Aufnahmetaschen ausgebildet sind, die jeweils zwei gegenüberliegende Seitenflügel (39) mit einem dazwischenliegenden Aufnahmeraum (37) für einen elektrischen Leiter aufweisen, wobei die Seitenflügel (39) Ausnehmungen (40) zur Bildung eines quer zum Aufnahmeraum (37) verlaufenden Leitungskanals aufweisen,
**dadurch gekennzeichnet,**
- **dass** wenigstens ein Kontaktelement zwischen den Seitenflügeln (39) der Aufnahmetaschen (35) verklemmt ist zur Kontaktierung der elektrischen Leiter untereinander, wobei das Kontaktelement (1) aufweist:
- eine kanalförmigen Grundkörper (2) mit zwei sich gegenüberliegenden Freienden (3, 4),
- wenigstens zwei den Grundkörper bildende Seitenflächenpaare (5, 6; 7, 8), wobei jedes Seitenflächenpaar aus sich gegenüberliegenden Seitenflächen besteht,
- in den Seitenflächen (5, 6) eines ersten Seitenflächenpaars angeordneten erste Klemmstellen (9, 15) zur Kontaktierung eines ersten Leiters am ersten Freiende (3), und
- in den Seitenflächen (7, 8) eines zweiten Seitenflächenpaars angeordneten zweite Klemmstellen (16, 17) zur Kontaktierung eines zweiten Leiters am zweiten Freiende (4), wobei der zweite Leiter in einer anderen Richtung als der erste Leiter verläuft.

2. Elektrischer Verteiler (20, 42) nach Anspruch 1,
**gekennzeichnet durch**
eine Anzahl von in Verteilerlängsrichtung (23) parallel zueinander verlaufenden Längsleitern.

3. Elektrischer Verteiler (20, 42) nach Anspruch 2,
**dadurch gekennzeichnet,**
**dass** die Längsleiter Durchgangsleiter (22) sind.

4. Elektrischer Verteiler (20, 42) nach Anspruch 2 oder 3,
**dadurch gekennzeichnet,**
**dass** die Längsleiter Blindleiter (43) sind.

5. Elektrischer Verteiler (20, 42) nach einem der Ansprüche 2 bis 4,
**dadurch gekennzeichnet,**
**dass** die Aufnahmetaschen (35) in Verteilerlängsrichtung (23) derart angeordnet sind, dass deren Aufnahmeräume (37) eine Führung für einen Längsleiter (22, 43) bilden.

6. Elektrischer Verteiler (20, 42) nach Anspruch 5,
**dadurch gekennzeichnet,**
**dass** eine Vielzahl von Aufnahmetaschen (35) derart angeordnet sind, dass sich Führungen für eine Anzahl von Längsleitern (22, 43) ergeben.

7. Elektrischer Verteiler (20, 42) nach einem der Ansprüche 2 bis 6,
**gekennzeichnet durch**
eine Anzahl von senkrecht zu den Längsleitern (22, 43) verlaufende Abgangsleiter (34).

8. Elektrischer Verteiler (20, 42) nach Anspruch 7,
**dadurch gekennzeichnet,**
**dass** die Abgangsleiter (34) in den Leitungskanälen einliegen.

9. Elektrischer Verteiler (20, 42) nach Anspruch 7 oder 8,
**dadurch gekennzeichnet,**
**dass** ein Kontaktelement (1) jeweils einen Längsleiter (22, 43) mit einem Abgangsleiter (34) kontaktiert.

10. Elektrischer Verteiler (20, 42) nach einem der Ansprüche 1 bis 9,
**dadurch gekennzeichnet,**
**dass** die Kontaktelemente (1) in den Aufnahmeräumen (37) der Aufnahmetaschen (35) angeordnet sind, in denen sich die zu kontaktierenden Leiter kreuzen.

11. Elektrischer Verteiler (20, 42) nach einem der Ansprüche 7 bis 10,
**dadurch gekennzeichnet,**
**dass** die Aufnahmetaschen (35) derart angeordnet sind, dass jeder Abgangsleiter (34) an jeden beliebigen Längsleiter (22, 43) anschließbar ist.

12. Elektrischer Verteiler (20, 42) nach einem der Ansprüche 7 bis 11,
**dadurch gekennzeichnet,**
**dass** die Längsleiter (22, 43) und/oder die Abgangsleiter (34) Stegleitungen sind.

13. Elektrischer Verteiler (20, 42) nach einem der Ansprüche 1 bis 12,
**dadurch gekennzeichnet,**
**dass** die Ein- und Ausgangskontakte (26, 32) Steckverbinderkontakte sind.

14. Elektrischer Verteiler (20, 42) nach einem der Ansprüche 1 bis 13,
**gekennzeichnet durch**
eine Grundplatte (21), auf der die Aufnahmeelemente (35) angeordnet sind.

15. Elektrischer Verteiler (20, 42) nach Anspruch 14,
**gekennzeichnet durch**
einen mit der Grundplatte (21) verbindbaren Deckel, der Halteelemente aufweist, die im geschlossenen Zustand gegenüber den Aufnahmeelementen (35) angeordnet sind derart, dass sie die in den Aufnahmeelementen (35) einliegenden Leiter fixieren.

16. Elektrischer Verteiler (20, 42) nach Anspruch 15,
**dadurch gekennzeichnet,**
**dass** Grundplatte (21) und Deckel ein Gehäuse zur berührungsgeschützten Aufnahme der Verdrahtung bilden.

17. Elektrischer Verteiler (20, 42) nach einem der Ansprüche 1 bis 16
**gekennzeichnet durch**
genau zwei Seitenflächenpaare (5, 6; 7, 8).

18. Elektrischer Verteiler (20, 42) nach einem der Ansprüche 1 bis 17,
**dadurch gekennzeichnet,**
**dass** das Kontaktelement (1) einen im Wesentlichen quadratischen Querschnitt aufweist.

19. Elektrischer Verteiler (20, 42) nach einem der Ansprüche 1 bis 18,
**dadurch gekennzeichnet,**
**dass** die Freienden (3, 4) zur Aufnahme eines anzuschließenden Leiters Aufnahmeöffnungen (14) aufweisen.

20. Elektrischer Verteiler (20, 42) nach einem der Ansprüche 1 bis 19,
**dadurch gekennzeichnet,**
**dass** die ersten und/oder zweiten Klemmstellen Schneidklemmen aufweisen.

21. Elektrischer Verteiler (20, 42) nach Anspruch 20,
**dadurch gekennzeichnet,**
**dass** die Schneidklemmen zu Schneidklemmenpaaren (9, 15; 16,17) angeordnet sind, die jeweils einem Seitenflächenpaar (5, 6; 7, 8) zugeordnet sind.

22. Elektrischer Verteiler (20, 42) nach Anspruch 21,
**dadurch gekennzeichnet,**
**dass** die Schneidklemme des ersten bzw. zweiten Schneidklemmenpaars (9, 15; 16, 17) wenigstens eine Schneidfläche (13) aufweist, die zum ersten bzw. zweiten Freiende (3, 4) hinweist.

23. Elektrischer Verteiler (20, 42) nach Anspruch 21 oder 22,
**dadurch gekennzeichnet,**
**dass** die Schneidklemme eine Klemmaufnahme (10) aufweist, die sich in Seitenflächenlängsrichtung (11) erstreckt.

24. Elektrischer Verteiler (20, 42) nach einem der Ansprüche 21 bis 23,
**dadurch gekennzeichnet,**
**dass** die Schneidklemme zwei Klemmschenkel (12) aufweist, die zwischen sich eine Klemmaufnahme (10) für den anzuschließenden Leiter bilden.

25. Elektrischer Verteiler (20, 42) nach Anspruch 24,
**dadurch gekennzeichnet,**
**dass** jeder Klemmschenkel (12) eine schräg zur Seitenflächenlängsrichtung (11) verlaufende Schneidfläche (13) aufweist.

26. Elektrischer Verteiler (20, 42) nach Anspruch 24 oder 25,
**dadurch gekennzeichnet,**
**dass** Klemmschenkel (12) und Klemmaufnahme (10) durch Ausstanzen der Seitenflächen (5, 6, 7, 8) gebildet sind.

## Claims

1. Electrical distribution board (20, 42)
- having a number of input and output contacts (26, 32),
- having accommodating elements (35) for electrical conductors provided for the internal wiring of the input and output contacts (26, 32), the accommodating elements (35) being in the form of accommodating pockets which each have two opposite side vanes (39) having an accommodating area (37) located therebetween for an electrical conductor, the side vanes (39) having cutouts (40) for the purpose of forming a line channel extending transversely with respect to the accommodating area (37),
**characterized**
- **in that** at least one contact element is clamped between the side vanes (39) of the accommodating pockets (35) for the purpose of making contact between the electrical conductors, the contact element (1) having:
- a channel-shaped base body (2) having two opposite free ends (3, 4),
- at least two side face pairs (5, 6; 7, 8) forming the base body, each side face pair comprising opposite side faces,
- first clamping points (9, 15) arranged in the side faces (5, 6) of a first side face pair for the purpose of making contact with a first conductor at the first free end (3), and
- second clamping points (16, 17) arranged in the side faces (7, 8) of a second.side face pair for the purpose of making contact with a second conductor at the second free end (4), the second conductor extending in a different direction from the first conductor.

2. Electrical distribution board (20, 42) according to Claim 1, **characterized by** a number of longitudinal conductors extending parallel to one another in the longitudinal direction (23) of the distribution board.

3. Electrical distribution board (20, 42) according to Claim 2, **characterized in that** the longitudinal conductors are through-conductors (22).

4. Electrical distribution board (20, 42) according to Claim 2 or 3, **characterized in that** the longitudinal conductors are dummy conductors (43).

5. Electrical distribution board (20, 42) according to one of Claims 2 to 4, **characterized in that** the accommodating pockets (35) are arranged in the longitudinal direction (23) of the distribution board such that their accommodating areas (37) form a guide for a longitudinal conductor (22, 43).

6. Electrical distribution board (20, 42) according to Claim 5, **characterized in that** a large number of accommodating pockets (35) are arranged so as to produce guides for a number of longitudinal conductors (22, 43).

7. Electrical distribution board (20, 42) according to one of Claims 2 to 6, **characterized by** a number of outgoing conductors (34) extending perpendicularly with respect to the longitudinal conductors (22, 43).

8. Electrical distribution board (20, 42) according to Claim 7, **characterized in that** the outgoing conductors (34) lie in the line channels.

9. Electrical distribution board (20, 42) according to Claim 7 or 8, **characterized in that** a contact element (1) makes contact between in each case one longitudinal conductor (22, 43) and an outgoing conductor (34).

10. Electrical distribution board (20, 42) according to one of Claims 1 to 9, **characterized in that** the contact elements (1) are arranged in the accommodating areas (37) of the accommodating pockets (35), in which the conductors between which contact is to be made intersect one another.

11. Electrical distribution board (20, 42) according to one of Claims 7 to 10, **characterized in that** the accommodating pockets (35) are arranged such that each outgoing conductor (34) can be connected to any desired longitudinal conductor (22, 43).

12. Electrical distribution board (20, 42) according to one of Claims 7 to 11, **characterized in that** the longitudinal conductors (22, 43) and/or the outgoing conductors (34) are webbed ribbon conductors.

13. Electrical distribution board (20, 42) according to one of Claims 1 to 12, **characterized in that** the input and output contacts (26, 32) are plug connector contacts.

14. Electrical distribution board (20, 42) according to one of Claims 1 to 13, **characterized by** a base plate (21), on which the accommodating elements (35) are arranged.

15. Electrical distribution board (20, 42) according to Claim 14, **characterized by** a cover which can be connected to the base plate (21) and has holding elements which, in the closed state, are arranged opposite the accommodating elements (35) such that they fix the conductors lying in the accommodating elements (35).

16. Electrical distribution board (20, 42) according to Claim 15, **characterized in that** the base plate (21) and the cover form a housing for accommodating the wiring such that it is safe from touching contact.

17. Electrical distribution board (20, 42) according to one of Claims 1 to 16, **characterized by** precisely two side face pairs (5, 6; 7, 8).

18. Electrical distribution board (20, 42) according to one of Claims 1 to 17, **characterized in that** the contact element (1) has a substantially square cross section.

19. Electrical distribution board (20, 42) according to one of Claims 1 to 18, **characterized in that** the free ends (3, 4) have accommodating openings (14) for the purpose of accommodating a conductor to be connected.

20. Electrical distribution board (20, 42) according to one of Claims 1 to 19, **characterized in that** the first and/or second clamping points have insulation displacement contacts.

21. Electrical distribution board (20, 42) according to Claim 20, **characterized in that** the insulation displacement contacts are arranged to form insulation displacement contact pairs (9, 15; 16, 17) which are each associated with one side face pair (5, 6; 7, 8).

22. Electrical distribution board (20, 42) according to Claim 21, **characterized in that** the insulation displacement contact of the first or second insulation displacement contact pair (9, 15; 16, 17) has at least one cutting face (13) which points towards the first or second free end (3, 4).

23. Electrical distribution board (20, 42) according to Claim 21 or 22, **characterized in that** the insulation displacement contact has a clamping receptacle (10) which extends in the longitudinal direction (11) of the side faces.

24. Electrical distribution board (20, 42) according to one of Claims 21 to 23, **characterized in that** the insulation displacement contact has two clamping limbs (12) which between them form a clamping receptacle (10) for the conductor to be connected.

25. Electrical distribution board (20, 42) according to Claim 24, **characterized in that** each clamping limb (12) has a cutting face (13) extending at an angle with respect to the longitudinal direction (11) of the side faces.

26. Electrical distribution board (20, 42) according to Claim 24 or 25, **characterized in that** the clamping limb (12) and the clamping receptacle (10) are formed by being stamped out from side faces (5, 6, 7, 8).

## Revendications

1. Répartiteur électrique (20, 42)
- muni d'une pluralité de contacts d'entrée et de sortie (26, 32),
- muni d'éléments de réception (35) pour un conducteur électrique prévu en vue du câblage interne des contacts d'entrée et de sortie (26, 32), où les éléments de réception (35) sont réalisés sous la forme de chevalets, qui présentent respectivement deux ailes latérales (39) en vis-à-vis avec un espace de réception (37) entre elles pour un conducteur électrique, où les ailes latérales (39) présentent des évidements (40) en vue de la formation d'un canal de transmission s'étendant à travers l'espace de réception (37),
**caractérisé en ce que**,
au moins un élément de contact entre les ailes latérales (39) des chevalets (35) est serré en vue du contact du conducteur électrique réciproquement, où l'élément de contact (1) présente :
- un élément de base en forme de canal (2) muni de deux extrémités libres en vis-à-vis (3, 4),
- au moins deux paires de surfaces latérales formant l'élément de base (5, 6 ; 7, 8), où chaque paire de surfaces latérales est constituée de surfaces latérales en vis-à-vis,
- des premiers points de serrage (9, 15) disposés dans les surfaces latérales (5, 6) d'une première paire de surfaces latérales en vue du contact d'un premier conducteur à une première extrémité libre (3), et
- des seconds points de serrage (16, 17) disposés dans les surfaces latérales (7, 8) d'une seconde paire de surfaces latérales en vue du contact d'un second conducteur à la seconde extrémité libre (4), où le second conducteur s'étend dans une autre direction que le premier conducteur.

2. Répartiteur électrique (20, 42) selon la revendication 1, **caractérisé par** une pluralité de conducteurs longitudinaux s'étendant parallèlement l'un par rapport à l'autre dans la direction longitudinale du répartiteur (23).

3. Répartiteur électrique (20, 42) selon la revendication 2, **caractérisé en ce que** les conducteurs longitudinaux sont des conducteurs de transmission (22).

4. Répartiteur électrique (20, 42) selon la revendication 2 ou 3, **caractérisé en ce que** les conducteurs longitudinaux sont des conducteurs fictifs (43).

5. Répartiteur électrique (20, 42) selon l'une des revendications 2 à 4, **caractérisé en ce que** les chevalets (35) sont disposés dans la direction longitudinale du répartiteur (23) de sorte que leurs espaces de réception (37) forment un guidage pour un conducteur longitudinal (22, 43).

6. Répartiteur électrique (20, 42) selon la revendication 5, **caractérisé en ce qu'**une pluralité de chevalets (35) sont disposés de sorte qu'il en résulte des guidages pour une pluralité de conducteurs longitudinaux (22, 43).

7. Répartiteur électrique (20, 42) selon l'une des revendications 2 à 6, **caractérisé par** une pluralité de conducteurs de départ (34) s'étendant verticalement par rapport aux conducteurs longitudinaux (22, 43).

8. Répartiteur électrique (20, 42) selon la revendication 7, **caractérisé en ce que** les conducteurs de départ (34) pénètrent dans les canaux de transmission.

9. Répartiteur électrique (20, 42) selon la revendication 7 ou 8, **caractérisé en ce qu'**un élément de contact (1) est en contact respectivement avec un conducteur longitudinal (22, 43) grâce à un conducteur de départ (34).

10. Répartiteur électrique (20, 42) selon l'une des revendications 1 à 9, **caractérisé en ce que** les éléments de contact (1) sont disposés dans les espaces de réception (37) des chevalets (35), dans lesquels se croisent les conducteurs à contacter.

11. Répartiteur électrique (20, 42) selon l'une des revendications 7 à 10, **caractérisé en ce que** les chevalets (35) sont disposés de sorte que chaque conducteur de départ (34) peut être connecté à chaque conducteur longitudinal quelconque (22, 43).

12. Répartiteur électrique (20, 42) selon l'une des revendications 7 à 11, **caractérisé en ce que** les conducteurs longitudinaux (22, 43) et/ou les conducteurs de départ (34) sont des fils plats.

13. Répartiteur électrique (20, 42) selon l'une des revendications 1 à 12, **caractérisé en ce que** les contacts d'entrée et de sortie (26, 32) sont des contacts de connecteur.

14. Répartiteur électrique (20, 42) selon l'une des revendications 1 à 13, **caractérisé par** une embase (21), sur laquelle sont disposés les chevalets (35).

15. Répartiteur électrique (20, 42) selon la revendication 14, **caractérisé par** un couvercle pouvant être relié à l'embase (21), qui présente des éléments d'arrêt, qui sont disposés dans un état fermé en face des chevalets (35) de sorte qu'ils fixent les conducteurs introduits dans les chevalets (35).

16. Répartiteur électrique (20, 42) selon la revendication 15, **caractérisé en ce que** l'embase (21) et le couvercle forment un boîtier en vue de la réception du câblage qui est protégée contre les contacts manuels accidentels.

17. Répartiteur électrique (20, 42) selon l'une des revendications 1 à 16, **caractérisé par** exactement deux paires de surfaces latérales (5, 6 ; 7, 8).

18. Répartiteur électrique (20, 42) selon l'une des revendications 1 à 17, **caractérisé en ce que** l'élément de contact (1) présente une section sensiblement carrée.

19. Répartiteur électrique (20, 42) selon l'une des revendications 1 à 18, **caractérisé en ce que** les extrémités libres (3, 4) présentent des orifices de réception (14) en vue de la réception d'un conducteur à connecter.

20. Répartiteur électrique (20, 42) selon l'une des revendications 1 à 19, **caractérisé en ce que** les premiers et/ou les seconds points de serrage présentent des bornes guillotines.

21. Répartiteur électrique (20, 42) selon la revendication 20, **caractérisé en ce que** les bornes guillotines sont disposées par paires de bornes guillotines (9, 15 ; 16, 17), qui sont associées respectivement à une paire de surfaces latérales (5, 6 ; 7, 8).

22. Répartiteur électrique (20, 42) selon la revendication 21, **caractérisé en ce que** les bornes guillotines de la première ou de la seconde paire de bornes guillotines (9, 15 ; 16, 17) présentent au moins une surface de coupe (13), qui désigne la première ou la seconde extrémité libre (3, 4).

23. Répartiteur électrique (20, 42) selon la revendication 21 ou 22, **caractérisé en ce que** les bornes guillotines présentent une réception par serrage (10), qui s'étend dans la direction longitudinale des surfaces latérales (11).

24. Répartiteur électrique (20, 42) selon l'une des revendications 21 à 23, **caractérisé en ce que** les bornes guillotines présentent deux branches de serrage (12), qui forment entre elles une réception par serrage (10) pour le conducteur à connecter.

25. Répartiteur électrique (20, 42) selon la revendication 24, **caractérisé en ce que** chaque branche de serrage (12) présente une surface de coupe (13) s'étendant de façon inclinée par rapport à la direction longitudinale des surfaces latérales (11).

26. Répartiteur électrique (20, 42) selon la revendication 24 ou 25, **caractérisé en ce que** les branches de serrage (12) et la réception par serrage (10) sont réalisées par estampage des surfaces latérales (5, 6, 7, 8).
